# EUROPÄISCHE PATENTSCHRIFT

(11) **EP 0 268 860 B1**
(45) Veröffentlichungstag und Bekanntmachung des Hinweises auf die Patenterteilung: **27.01.1993**
(21) Anmeldenummer: 87115803.6
(22) Anmeldetag: 28.10.1987
(51) Int. Cl.: A45D 19/00

(54) **Vorrichtung zur Handhabung von Flüssigkeiten für die Behandlung der Haare und für dergleichen Anwendung**
Device for handling liquids for hair treatment or for a similar use
Dispositif pour le maniement de liquides pour traiter les cheveux ou pour une utilisation similaire

(30) Priorität: 26.11.1986 DE 3640352
(43) Veröffentlichungstag der Anmeldung: 01.06.1988
(73) Patentinhaber: Bussmeier, Leo, D-48268 Greven (DE)
(72) Erfinder: Bussmeier, Leo, D-48268 Greven (DE)
(74) Vertreter: Schulze Horn, Stefan, Dipl.-Ing. M.Sc.

(56) Entgegenhaltungen:
- DE-A- 3 024 189
- DE-A- 3 604 811
- DE-C- 943 904

## Beschreibung

Die Erfindung betrifft eine Vorrichtung zum Handhaben von Flüssigkeit für die Behandlung der Haare, gemäß dem Oberbegriff des Anspruchs 1.

Eine solche bekannte Vorrichtung (DE - A1 - 3 604 811) weist eine von einem Elektromotor angetriebene Pumpe für die Flüssigkeit, ein Gehäuse, in dem mindestens die Pumpe und der Elektromotor angebracht sind, ein mit der Förderseite der Pumpe verbundenes Mundstück mit einer Kupplung, mit dem Mundstück wahlweise auswechselbar verbindbare Flüssigkeitsaustrittsorgane und einen mit der Saugseite der Pumpe verbundenen, flexiblen Ansaugschlauch auf, wobei das Pumpengehäuse etwa am Rand eines Waschbeckens oder dergleichen angebracht ist.

Diese bekannte Vorrichtung hat sich zwar in der Praxis bewährt, es hat sich jedoch herausgestellt, daß bei bestimmten Anwendungen die Handhabung der Vorrichtung etwas umständlich ist und eine zweihändige Bedienung erfordert. Weiterhin hat es sich als wünschenswert herausgestellt, der Vorrichtung weitere Anwendungsgebiete zugänglich zu machen.

Der Erfindung liegt daher die Aufgabe zugrunde, die eingangs genannte, bekannte Vorrichtung dahingehend weiterzubilden, daß bei allen Anwendungen der Vorrichtung eine einfache, vorzugsweise einhändige Bedienung ermöglicht wird und daß zugleich die Vorrichtung für weitere, neue Anwendungen einsetzbar ist.

Diese Aufgabe wird durch die Merkmale des Anspruch 1 gelöst.

Hierdurch wird erreicht, daß eine Bedienungsperson die Vorrichtung einhändig bedienen kann, so daß die andere Hand ständig für gleichzeitig erforderliche Arbeiten, wie z. B. mit einem Kamm oder dergleichen, freibleibt. Da die Pumpe der Vorrichtung unmittelbar im Arbeitsbereich angeordnet ist, wird eine schnelle und unkomplizierte Betätigung der Vorrichtung ermöglicht. Ein eigenes Absperrorgan für das Mundstück ist nicht mehr erforderlich. so daß die Vorrichtung insgesamt kompakter und kostengünstiger wird. Wegen der geringen erforderlichen Leistung kann die Vorrichtung sehr klein und leicht ausgeführt sein, so daß deren Handhabung für die Bedienungsperson keinerlei körperliche Bdelastung darstellt.

Es ist zwar bereits eine Vorrichtung mit einer Pumpe bekannt, die den Handgriff einer Bürste bildet (DE - A1 - 3 024 189), aber diese Vorrichtung dient zum Auftragen von Holzschutzmitteln, Lasuren, Lacken und sonstigen Lösungsmitteln, die Pumpe ist offensichtlich als von der Hand angetriebene Pumpe ausgebildet und muß somit zu ihrer Betätigung ergriffen werden, und als Lackvorratsbehälter dient ein handelsüblicher Behälter, der in der Regel nicht geeignet sein dürfte, seinerseits das Gewicht Pumpe zu tragen, ohne Gefahr zu laufen, umzukippen.

Bevorzugt ist vorgesehen, daß in dem Gehäuse eine Drehzahlregelungseinrichtung für den Motor der Pumpe mit einem gehäuseaußenseitigen, eine Drehzahlveränderung des Motors durch die das Gehäuse haltende Hand erlaubenden Betätigungsorgan angeordnet ist. Hierbei wird auf einfache Art und Weise eine Änderung der Pumpenleistung und damit eine Einstellung der geförderten Flüssigkeitsmenge ermöglicht. Da die Vorrichtung mit derselben Hand gehalten und gesteuert wird, ist ein sehr schnelles Reagieren der Bedienungsperson der Vorrichtung auf die jeweiligen Erfordernisse, z. B. bei der Haarbehandlung unterschiedlicher Kopfpartien, möglich. Hierdurch werden sowohl die Arbeitsbedingungen für die Bedienungsperson als auch das Arbeitsergebnis verbessert.

Weitere vorteilhafte Merkmale und Ausgestaltungen der Vorrichtung gemäß Erfindung gehen aus den Unteransprüchen 3 bis 7 hervor.

Bevorzugte Ausführungsbeispiele der Erfindung werden im folgenden anhand einer Zeichnung näher erläutert. Die Figuren der Zeichnung zeigen im einzelnen:
- Figur 1: eine Vorrichtung gemäß Erfindung in Seitenansicht, teils in Durchsicht, in einer ersten Ausführung,
- Figur 2: die Vorrichtung in einer Ausführung mit einem Massagekopf als Flüssigkeitsaustrittsorgan im Schnitt und
- Figur 3: die Vorrichtung in einer Ausführung mit einem Lockenwickler als Flüssigkeitsaustrittsorgan, ebenfalls im Schnitt.

Wie die Figur 1 zeigt, besteht das dargestellte Ausführungsbeispiel der Vorrichtung 100 von außen betrachtet im wesentlichen aus einem Gehäuse 6, in welches an dem einen Ende ein flexibler Ansaugschlauch 30 mündet und an dessen anderem Ende ein Mundstück 4 zur Bildung eines Flüssigkeitsauslasses angeordnet ist. Im Inneren des Gehäuses 6 sind, wie durch gestrichelte Linien angedeutet, eine Anzahl von Funktionselementen angeordnet. Hier ist zunächst eine Pumpe 1 zu nennen, welche im hinteren Teil des Gehäuses 6, unmittelbar im Anschluß an den Ansaugschlauch 30, angeordnet ist. Über eine in das Gehäuse 6 integrierte Förderleitung 1ʹ ist die Pumpe förderseitig mit dem Mundstück 4 verbunden. Angetrieben wird die Pumpe 1 durch einen Elektromotor 5, welcher unmittelbar neben der Pumpe 1 im Gehäuse 6 angeordnet ist. Die Energieversorgung des Motors 5 erfolgt im dargestellten Ausführungsbeispiel durch einen Akkumulator 7, der einen netzunabhängigen Betrieb der Vorrichtung 100 gestattet. Dem Akkumulator 7 und dem Motor 5 ist eine Drehzahlregelungseinrichtung 17 zugeordnet, welche eine vorzugsweise stufenlose Veränderung der Drehzahl des Motors 5 mittels eines aus dem Gehäuse 5 vorragenden Rändelrades 35 erlaubt. Die Drehzahlregelungseinrichtung 17 ist dabei vorzugsweise ein elektronischer Drehzahlregler, um Energieverluste möglichst klein und damit die Betriebsdauer der Vorrichtung mit einer Akkumulatorladung möglichst lang zu halten. Außer durch das dargestellte Rändelrad 35 zur Verstellung eines Potentiometers kann die Drehzahlregelung beispielsweise auch mittels eines Schiebereglers erfolgen.

Das Gehäuse 6 der Vorrichtung 100 hat vorzugsweise eine längliche, im wesentlichen zylindrische Form mit einem Durchmesser, der es erlaubt, die Vorrichtung 100 problemlos in einer Hand zu halten. Zugleich kann beispielsweise mit dem Daumen der die Vorrichtung 100 haltenden Hand das Rändelrad 35 zur Drehzahlregelung des Motors 5 und damit zur Einstellung der Förderleistung der Pumpe 1 betätigt werden.

Wie weiter aus der Figur 1 der Zeichnung ersichtlich ist, ist das Ansaugende 30' des Ansaugschlauches 30 in ein mit einer Wirkflüssigkeit 28 gefülltes Waschbecken 10 geführt. Zur Vermeidung eines Ansaugens von Fremdkörpern oder dergleichen ist auf das Ansaugende 30ʹ des Schlauches 30 ein Filterkörper 31 aufgesetzt. Zur Festlegung des Schlauches 30 bzw. seines Ansaugendes 30' am bzw. im Waschbecken 10 ist am Schlauch 30 eine Klemmvorrichtung 9' angeordnet, welche auf den Rand 11 des Waschbeckens 10 im Klemmsitz aufsteckbar ist.

Gemäß Erfindung gehören zur Vorrichtung 100 auswechselbar mit dieser verbindbare Flüssigkeitsaustrittsorgane. Hierzu ist das Mundstück 4 am Gehäuse 6 der Vorrichtung 100 mit einer Kupplung in Form eines Konus 3 ausgestattet. Ein erstes Beispiel eines Flüssigkeitsaustrittsorgans zeigt die Figur 2 der Zeichnung. In der Figur ist ein für Massagezwecke geeignetes Flüssigkeitsaustrittsorgan 47 sowie ein Teil des Gehäuses 6 der Vorrichtung 100 mit dem Mundstück 4 im Schnitt dargestellt. Dabei sind das Flüssigkeitsaustrittsorgan 47 und das Mundstück 4 mittels der Konus-Kupplung 3 miteinander dichtend verbunden. Das Flüssigkeitsaustrittsorgan 47 weist ein Gehäuse 48 auf, dessen Inneres im wesentlichen hohl ist und einen Durchfluß der Flüssigkeit, die von der Pumpe 5 herbeigefördert wird, erlaubt. Am freien Ende des Organs 47 ist ein in axialer Richtung verschieblich gelagerter Massagekopf 49, 52 angeordnet. Der Kopf 49, 52 sowie das Gehäuse 48 sind gegeneinander durch eine zwischenliegende Dichtung 54 abgedichtet. Vom vorderen Teil 52 des Massagekopfes erstreckt sich ein Stempel 49 mit einer endseitigen Dichtplatte 50 in das Innere des Gehäuses 48 hinein. Gegenüber der Platte 50 weist das Gehäuse 48 einen entsprechend geformten Dichtsitz 50ʹ auf, wodurch ein Ventil für die Flüssigkeit gebildet wird. Der Massagekopf 49, 52 ist durch eine Feder 51 in Schließrichtung der Dichtplatte 50 vorbelastet. Zur Abstützung der Feder 51 am dichtplattenabgewandten Ende dient eine Zwischenwand 48', die im Inneren des Gehäuses 48 angeordnet ist und die Perforationen für einen Durchlaß der Flüssigkeit aufweist. Ebenso weist der äußere Teil 52 des Massagekopfes 49, 52 Perforatioen 53 auf, welche einen Austritt der geförderten Flüssigkeit aus dem Inneren des Gehäuses 48 nach außen hin erlauben. Bei dem hier dargestellten Ausführungsbeispiel ist der äußere Teil 52 des Massagekopfes 49, 52 als elastische Auflage ausgebildet. Selbstverständlich können hier auch Materialien mit anderen Eigenschaften eingesetzt werden.

Bei Beschickung des Flüssigkeitsaustrittsorgans 47 wird durch die einströmende Flüssigkeit der Stempel 49 des Massagekopfes 49, 52 nach außen bewegt, wodurch der Druck im Inneren des Mundstückes 4 und dem ersten Teil des Gehäuses 48 schlagartig absinkt. Bei einer entsprechend eingestellten Strömungsgeschwindigkeit und Dimensionierung der Teile des Flüssigkeitsaustrittsorgans 47 kommt es, gegebenenfalls unterstützt durch eine einen pulsierenden Strahl erzeugenden Pumpe 1, zu einer oszillierenden Bewegung des Massagekopfes 49, 52 relativ zum Gehäuse 48. Mit diesem Ausführungsbeispiel der Vorrichtung 100 kann also eine Flüssigkeit nicht nur vorteilhaft einfach gehandhabt und aufgetragen, sondern zugleich auch einmassiert werden.

Figur 3 zeigt ein weiteres Ausführungsbeispiel eines Flüssigkeitsaustrittsorgans, ebenfalls im Schnitt und wieder zusammen mit einem Teil des Gehäuses 6 sowie dem Mundstück 4 der Vorrichtung 100 im Schnitt. Das Flüssigkeitsaustrittsorgan ist hier ein Lockenwickler 44, welcher in seinem Inneren hohl ausgeführt ist und eine Vielzahl von Durchbrechungen 45 aufweist, welche einen Austritt von Flüssigkeit aus dem Inneren des Wicklers 44 zu dessen Außenseite hin erlauben. Zum Zweck einer schnell und einfach herstellbaren und auch wieder lösbaren, flüssigkeitsdichten Verbindung zwischen Mundstück 4 und Wickler 44 weist letzterer eine Einstecköffnung 44' mit einer darin angeordneten, umlaufenden elastischen Dichtung 44', z. B. in Form eines Gummi-O-Ringes auf. Das Mundstück 4 einerseits sowie die Einstecköffnung 44' mit dem Dichtring 44'' bilden somit eine Kupplung 3, die sehr schnell herstellbar und wieder lösbar ist. Hierdurch wird der Vorteil erreicht, daß bei einer Haarbehandlung das Mundstück 4 am Gehäuse 6 der Vorrichtung 100 nacheinander ohne großen Aufwand in eine Anzahl von das aufgewickelte Haar einer zu behandelnden Person tragenden Lockenwicklern einführbar ist, um diese mit Wirkflüssigkeiten zu beschicken. Da die Lockenwickler 44 von dem darauf aufgewickelten Haar getragen werden, ist eine feste mechanische Verbindung zwischen Mundstück 4 und Lockenwickler 44 nicht erforderlich, sondern wäre im Gegenteil sogar eher hinderlich bei der Handhabung der Vorrichtung 100. Aufgrund der zweckmäßigen Gestaltung der Kupplung 3 und der Anordnung aller erforderlichen Bedienungselemente am Gehäuse 6 der handgehaltenen Vorrichtung 100 ist ein schnelles und problemloses Arbeiten mit der Vorrichtung möglich. Aufgrund ihrer Gestaltung ist die Vorrichtung gemäß der vorliegenden Erfindung sowohl für Zwecke der Haarbehandlung und -pflege als auch für andere Anwendungen, wie z. B. der pflegenden oder medizinischen Behandling der Haut verwendbar. Eine Benutzung der Vorrichtung ist dabei sowohl durch Fachkräfte, z. B. aus dem Friseurhandwerk oder den medizinischen Berufen als auch durch Privatpersonen im eigenen Haushalt möglich.

## Patentansprüche

1. Vorrichtung zum Handhaben von Flüssigkeit für die Behandlung der Haare, z. B. mit Mitteln zum Dauerwellen, Neutralisieren, Pflegespülen, Fixieren, Färben und Regenerieren, und für dergleichen Anwendungen, mit
- einer von einem Elektromotor angetriebenen Pumpe für die Flüssigkeit,
- einem Gehäuse, in dem mindestens die Pumpe und der Elektromotor angebracht sind,
- einem mit der Förderseite der Pumpe verbundenen Mundstück mit einer Kupplung,
- mit dem Mundstück wahlweise auswechselbar verbindbaren Flüssigkeitsaustrittsorganen, und
- einem mit der Saugseite der Pumpe verbundenen flexiblen Ansaugschlauch,
dadurch **gekennzeichnet,** daß
- das Gehäuse (6) als handhaltbarer Griffkörper ausgebildet ist.

2. Vorrichtung nach Anspruch 1, dadurch gekennzeichnet, daß in dem Gehäuse (6) eine Drehzahlregelungseinrichtung (17) für den Motor (15) der Pumpe (1) mit einem gehäuseaußenseitigen, eine Drehzahlveränderung des Motors (5) durch die das Gehäuse (6) haltende Hand erlaubenden Betätigungsorgan (35) angeordnet ist.

3. Vorrichtung nach den Ansprüchen 1 und 2, dadurch gekennzeichnet, daß in dem Gehäuse (6) eine austauschbare Batterie oder ein Akkumulator (7), vorzugsweise mit integrierter Aufladeeinrichtung, angeordnet ist.

4. Vorrichtung nach den Ansprüchen 1 bis 3, dadurch gekennzeichnet, daß das Mundstück (4) mit dem Gehäuse (6) unmittelbar verbunden oder einstückig ausgeführt ist.

## Claims

1. A device for handling liquid for treating the hair, for instance with agents for perming, neutralising, care-rinsing, fixing, dyeing and revitalising, and for such applications, with
- a pump for the liquid, driven by an electric motor,
- a housing in which at least the pump and the electric motor are located,
- a mouthpiece connected to the pressure side of the pump, with a coupling,
- liquid emergence members which can be connected selectively and replaceably to the mouthpiece, and
- a flexible suction tube which is connected to the suction side of the pump,
characterized in that
- the housing (6) is designed as a grippable member which can be held by hand.

2. A device according to Claim 1, characterised in that a speed-regulation means (17) for the motor (5) of the pump (1) with an actuating member (35) on the outside of the housing which permits a change in speed of the motor (5) by the hand holding the housing (6) is located in the housing (6).

3. A device according to Claims 1 and 2, characterized in that a replaceable accumulator or a storage battery (7), preferably with an integrated charging device, is located in the housing (6).

4. A device according to Claims 1 to 3, characterised in that the mouthpiece (4) is connected directly to the housing (6) or is designed as one piece therewith.

## Revendications

1. Dispositif pour le maniement de liquides pour traiter les cheveux, par exemple de produits pour permanentes, de neutralisation, d'entretien appliqués au rinçage, de fixation, de teinture et de régénération, et pour des applications analogues, comprenant
- une pompe pour le liquide entraînée par un moteur électrique,
- un boîtier dans lequel sont au moins logés la pompe et le moteur électrique,
- un embout relié au côté refoulement de la pompe et muni d'un raccord,
- des organes de sortie de liquide pouvant être au choix reliés de manière amovible à l'embout, et
- un flexible d'aspiration relié au côté aspiration de la pompe,
caractérisé en ce que
- le boîtier (6) est réalisé sous forme de manche pouvant être tenu à la main.

2. Dispositif selon la revendication 1, caractérisé en ce que le boîtier (6) renferme un dispositif de réglage de vitesse (17) pour le moteur (5) de la pompe (1) avec un organe de commande (35) situé sur le côté extérieur du boîtier et permettant de modifier la vitesse du moteur (5) avec la main qui tient le boîtier.

3. Dispositif selon les revendications 1 et 2, caractérisé en ce qu'une batterie en échange standard ou un accumulateur (7), comportant de préférence un dispositif de chargement intégré, est disposé dans le boîtier (6).

4. Dispositif selon les revendications 1 à 3, caractérisé en ce que l'embout (4) est relié directement au boîtier (6) ou est réalisé d'une seule pièce avec ce dernier.
